# EUROPÄISCHE PATENTANMELDUNG

(11) **EP 4 596 128 A1**
(43) Veröffentlichungstag der Anmeldung: **06.08.2025**
(21) Anmeldenummer: 24155484.9
(22) Anmeldetag: 02.02.2024
(51) Int. Cl.: B21B 1/46

(54) **ENERGIEEFFIZIENTE HERSTELLUNG VON WALZPRODUKTEN MIT HOHER ENDDICKE**

(71) Anmelder: Primetals Technologies Austria GmbH, 4031 Linz (AT)
(72) Erfinder: Baumgartner, Kerstin, 4223 Katsdorf (AT); Cuic, Branimir, 4910 Ried im Innkreis (AT); Grosseiber, Simon, 4060 Leonding (AT); Schwarz, Gero, 4800 Attnang-Puchheim (AT); Seilinger, Alois, 4040 Linz (AT)
(74) Vertreter: Metals@Linz

(57) **Zusammenfassung**

Die Erfindung betrifft ein Verfahren zum Betrieb einer Gießwalzanlage (10). Das Verfahren sieht vor, dass mittels Gießen ein Endlosstrang (12) erzeugt wird. Dieser Endlosstrang (12) wird einer ersten Walzgerüstgruppe (14) zugeführt. In einem Betriebszustand erster Art wird ein Abschnitt (16) von dem genannten Endlosstrang (12) nach einem Durchlaufen der ersten Walzgerüstgruppe (14), vorzugsweise mittels einer Pendelschere (18), abgetrennt. Daraufhin wird der von dem Endlosstrang (12) abgetrennte Abschnitt (16) einer weiteren Walzgerüstgruppe (20) zur Bearbeitung zugeführt. Überdies wird der von dem Endlosstrang (12) abgetrennte Abschnitt (16) zwischen der ersten Walzgerüstgruppe (14) und der weiteren Walzgerüstgruppe (20) beschleunigt.

## Beschreibung

### Gebiet der Technik

Die Erfindung betrifft ein Verfahren zum Betrieb einer Gießwalzanlage sowie eine Gießwalzanlage.

### Stand der Technik

Bereits bekannte Gießwalzanlagen ermöglichen es, ein Walzprodukt herzustellen, bei welchem ausgehend von einer Gussvorrichtung bis hin zu einer Fertigwalzgerüstgruppe ein ununterbrochener Materialfluss besteht. Diese Betriebsart einer Gießwalzanlage wird mithin als Endlosbetrieb bezeichnet. Nach einem Durchlaufen der Fertigwalzgruppe wird das Walzprodukt üblicherweise einer Kühlstrecke zugeführt und daraufhin als sogenannter Bund aufgehaspelt. Sobald eine maximale Kapazität, wie beispielsweise ein vorbestimmtes Gewicht oder ein vorbestimmter Durchmesser, eines solchen Bundes erreicht ist, wird der besagte Materialfluss mittels einer Trennvorrichtung unterbrochen. Ein großer Vorteil dieser Betriebsart besteht in einem Energiesparpotential. Des Weiteren kann eine mechanische Belastung auf Bauteile der Gießwalzanlage, beispielsweise durch eine Vermeidung von Anstichstößen einer ersten Walzvorrichtung, kleingehalten werden. Dies ermöglicht es, eine hohe Produktqualität sowie eine hohe Lebensdauer und eine geringe Ausfallwahrscheinlichkeit zu erreichen. Allerdings wird eine Energieeffizienz eines Endlosbetriebs mit zunehmender Enddicke eines Walzprodukts reduziert. Die zunehmende Enddicke eines Walzprodukts führt bei gleichbleibendem Materialfluss zu einer verringerten Durchlaufgeschwindigkeit. Dadurch verursachte Temperaturverluste müssen mittels Heizen ausgeglichen werden. Des Weiteren kann es dadurch zu einer erhöhten Zunderbildung und/oder einer ungewünschten Gefügeveränderung kommen. Überdies reduziert sich mit zunehmender Enddicke eine Austrittsgeschwindigkeit des Walzprodukts aus der Fertigwalzgerüstgruppe. In Abhängigkeit einer Enddicke und einer Festigkeit des Walzprodukts kann eine geringe Austrittsgeschwindigkeit daher zu Problemen beim Aufhaspeln des fertigen Walzprodukts führen. Ferner besteht im Falle einer geringen Austrittgeschwindigkeit die Gefahr, dass aufgrund eines zu späten Einsetzens eines Kühlvorgangs ein Zielgefüge verfehlt oder zumindest teilweise ungewünschte Gefügeumwandlungen stattfinden.

Aufgrund der vorgenannten Nachteile für eine zunehmende Enddicke im Endlosbetrieb wird häufig der von der Gießvorrichtung ausgehende Materialfluss vor einem Walzen unterbrochen. Diese Betriebsart wird üblicherweise als Batch-Betrieb bezeichnet. Nachteilig bei dieser Betriebsart ist, dass diese mit stärkeren mechanischen Belastungen auf Bauteile der Gießwalzanlage einhergeht. Jedoch kann auf diese Weise eine Walzgeschwindigkeit von einer durch die Gießvorrichtung vorgegebenen Materialflussgeschwindigkeit entkoppelt werden. Auf diese Weise können hohe Austrittsgeschwindigkeiten eines fertigen Walzprodukts bereitgestellt werden. Zudem können dadurch Walzprodukte mit höherer Enddicke und/oder erhöhter Festigkeit risikoarm aufgehaspelt werden.

### Zusammenfassung der Erfindung

Aufgabe der vorliegenden Erfindung ist es, eine Energieeffizienz einer Gießwalzanlage in Abhängigkeit einer Enddicke und/oder einer Festigkeit des Walzprodukts zu optimieren. Insbesondere liegt der vorliegenden Erfindung die Aufgabe zugrunde, eine zum Zwecke eines Aufhaspelns erforderliche kinetische Energie in Form einer ausreichenden Austrittsgeschwindigkeit eines fertigen Walzprodukts bereitzustellen.

Diese Aufgaben werden gelöst durch ein Verfahren zum Betrieb einer Gießwalzanlage mit den Merkmalen des unabhängigen Anspruchs 1.

Des Weiteren werden diese Aufgaben gelöst durch eine Gießwalzanlage mit den Merkmalen des nebengeordneten gegenständlichen Anspruchs.

Vorteilhafte Weiterbildungen sind jeweils Gegenstand abhängiger Unteransprüche.

Das erfindungsgemäße Verfahren zum Betrieb einer Gießwalzanlage eignet sich besonders vorteilhaft für eine Gießwalzanlage, welche eine Warmwalzstraße aufweist. Bei dem erfindungsgemäßen Verfahren zum Betrieb einer Gießwalzanlage wird mittels Gießen ein Endlosstrang erzeugt. Dieser Endlosstrang wird einer ersten Walzgerüstgruppe zugeführt. Vorzugsweise handelt es sich bei dieser ersten Walzgerüstgruppe um eine Vorwalzgerüstgruppe, welche im englischen Sprachgebrauch häufig als "High-Reduction-Mill" (HRM) bezeichnet wird. In einem Betriebszustand erster Art wird ein Abschnitt von dem genannten Endlosstrang nach einem Durchlaufen der ersten Walzgerüstgruppe abgetrennt. Bevorzugterweise wird der genannte Abschnitt mittels einer Trennvorrichtung abgetrennt, welche besonders bevorzugt als eine Pendelschere ausgeführt ist. Daraufhin wird der von dem Endlosstrang abgetrennte Abschnitt einer weiteren Walzgerüstgruppe zur Bearbeitung zugeführt. Bei der weiteren Walzgerüstgruppe handelt es sich bevorzugterweise um eine Fertigwalzgerüstgruppe. Diese stellt üblicherweise einen letzten Abschnitt der Gießwalzanlage vor einem Aufhaspeln dar. Im englischen Sprachgebrauch wird diese häufig als "Finishing Mill" (FM) bezeichnet. Ferner sieht das erfindungsgemäße Verfahren zum Betrieb der Gießwalzanlage vor, dass der von dem Endlosstrang abgetrennte Abschnitt zwischen der ersten Walzgerüstgruppe und der weiteren Walzgerüstgruppe beschleunigt wird. Im vorliegenden Zusammenhang soll beschleunigen derart verstanden werden, dass eine Geschwindigkeit des von dem Endlosstrang abgetrennten Abschnitts zwischen der ersten Walzgerüstgruppe und der weiteren Walzgerüstgruppe erhöht wird.

Das Abtrennen eines Abschnitts von dem Endlosstrang nach der ersten Walzgerüstgruppe ermöglicht es, die Vorteile einer Gießwalzanlage im Endlosbetrieb mit den Vorteilen einer Gießwalzanlage im Batch-Betrieb zu kombinieren. So können mithilfe eines Endlosbetriebs beispielsweise Anstichstöße vermieden und eine größere Reduktion einer Dicke des Walzprodukts realisiert werden, wobei weiterhin vorgegebene Greifbedingungen erfüllt werden können. Des Weiteren kann dadurch eine Entkopplung einer Durchlaufgeschwindigkeit des abgetrennten Abschnitts von einer durch einen von einer Gießvorrichtung ausgehenden Materialfluss bedingten Geschwindigkeit erreicht werden. Zudem können die Nachteile des Endlosbetriebs, welche bei steigenden Enddicken oder hohen Festigkeiten des Walzprodukts auftreten, mithilfe der Beschleunigung des abgetrennten Abschnitts zwischen der ersten Walzgerüstgruppe und der weiteren Walzgerüstgruppe kleingehalten oder gar überwunden werden. So kann beispielsweise einem Temperaturverlust aufgrund einer geringen Durchlaufgeschwindigkeit oder einer Zunderbildung entgegengewirkt werden. Einer Gefügeumwandlung, welche zu einem von einem Zielgefüge abweichenden Gefüge führt, kann auf diese Weise vorgebeugt werden. Insbesondere kann dadurch beispielsweise einer vorzeitigen Gefügeumwandlung von einem Austenit-Gefüge in ein Austenit-Ferrit-Gefüge entgegengewirkt werden, bevor das Walzprodukt die Kühlstrecke erreicht. Überdies ermöglicht die Beschleunigung des von dem Endlosstrang abgetrennten Abschnitts, dass ein fertiges Walzprodukt beim Austritt aus einer Fertigwalzgerüstgruppe eine ausreichend hohe kinetische Energie zum Zwecke eines Aufhaspelns aufweist. Dadurch können Walzprodukte, welche eine übliche Festigkeit aufweisen, beispielsweise mit einer Dicke von 10 mm oder mehr, auf eine sichere Weise energiesparend hergestellt und aufgehaspelt werden.

In einer vorteilhaften Weiterbildung wird der von dem Endlosstrang abgetrennte Abschnitt beschleunigt, bevor dieser die weitere Walzgerüstgruppe erreicht. Vorzugsweise wird der besagte Abschnitt beschleunigt, bevor dieser eine der weiteren Walzgerüstgruppe vorgelagerte Reinigungsvorrichtung erreicht. Bei der Reinigungsvorrichtung handelt es sich vorzugsweise um eine Entzunderungsvorrichtung. Im Zusammenhang mit der vorliegenden Erfindung wird eine Walzgerüstgruppe oder die Reinigungsvorrichtung erreicht, sobald ein Kopfteil des abgetrennten Abschnitts in diese Walzgerüstgruppe oder in diese Reinigungsvorrichtung eintritt. Dadurch kann ein durch einen Betrieb der Reinigungsvorrichtung bedingter Temperaturverlust kleingehalten werden. Ferner kann dadurch ein von dem Endlosband abgetrennter Abschnitt vor dem Eintritt in eine weitere Walzgerüstgruppe oder in die Reinigungsvorrichtung auf eine kontrollierte Weise beschleunigt werden. Der abgetrennte Abschnitt kann daher vor einem Eintritt in diese Walzgerüstgruppe zuverlässig und genau auf eine erforderliche Eintrittsgeschwindigkeit beschleunigt werden. Infolgedessen kann eine Austrittsgeschwindigkeit aus der weiteren Walzgerüstgruppe auf einfache Weise an eine Enddicke und eine zum Zwecke eines Aufhaspelns minimal erforderliche kinetische Energie angepasst werden. Ein Energiebedarf der Gießwalzanlage kann dadurch optimiert werden.

Eine weitere vorteilhafte Weiterbildung sieht vor, dass der genannte Abschnitt von dem Endlosstrang abgetrennt wird, bevor der Endlosstrang die weitere Walzgerüstgruppe erreicht. Vorzugsweise wird der genannte Abschnitt von dem Endlosstrang abgetrennt, bevor der Endlosstrang eine der weiteren Walzgerüstgruppe vorgelagerte Reinigungsvorrichtung erreicht. Darunter, dass der Endlosstrang die weitere Walzgerüstgruppe oder die Reinigungsvorrichtung erreicht, soll im vorliegenden Zusammenhang verstanden werden, dass ein Kopfteil des Endlosstrangs in die Walzgerüstgruppe oder in die Reinigungsvorrichtung eintritt. Ein Abtrennen zwischen der ersten und der weiteren Walzgerüstgruppe ermöglicht es, Aufwölbungen an einem Fuß- oder Kopfteil des abgetrennten Abschnitts beim Austritt aus der ersten Walzgerüstgruppe zu verhindern. Dadurch können Störungen und Unterbrechungen eines Betriebs der Gießwalzanlage verringert werden. Die Gießwalzanlage kann daher zuverlässig und effizient betrieben werden. Ferner kann dadurch eine Qualität von herzustellenden Walzprodukten verbessert werden.

Vorzugsweise wird nach Eintritt des von dem Endlosstrang abgetrennten Abschnitts in die weitere Walzgerüstgruppe eine konstante Geschwindigkeit eines in diese Walzgerüstgruppe eintretenden Teils des genannten Abschnitts beibehalten. Auf eine Beschleunigung mittels der weiteren Walzgerüstgruppe kann verzichtet werden. Dies wirkt sich positiv auf eine Produktqualität aus. Ferner kann auf ein Abbremsen des abgetrennten Abschnitts verzichtet werden.

Zweckmäßigerweise wird eine konstante Endwalztemperatur erreicht, indem eine Temperatur des in die weitere Walzgerüstgruppe eintretenden Teils des genannten abgetrennten Abschnitts mittels einer Heizvorrichtung gesteuert oder geregelt wird. Temperaturunterschiede zwischen Kopfteil und Fußteil des abgetrennten Abschnitts können auf diese Weise einfach und zuverlässig ausgeglichen werden. Dadurch kann eine hohe Güte mit einer gleichmäßigen Gefügestruktur erreicht werden.

In einer alternativen vorteilhaften Weiterbildung ist vorgesehen, dass nach Eintritt des von dem Endlosstrang abgetrennten Abschnitts in die weitere Walzgerüstgruppe eine Geschwindigkeit des in die besagte Walzgerüstgruppe eintretenden Teils des genannten abgetrennten Abschnitts des Endlosstrangs mittels der weiteren Walzgerüstgruppe verändert wird. Mithilfe einer nachträglichen Geschwindigkeitsänderung können Temperaturunterschiede zwischen einem Kopfbereich und einem Fußbereich des abgetrennten Abschnitts berücksichtigt werden. Dadurch kann eine konstante Endwalztemperatur auf Basis einer Veränderung einer Geschwindigkeit des eintretenden Teils des genannten abgetrennten Abschnitts gesteuert werden. In einem bevorzugten Anwendungsfall kann dadurch ein Energieaufwand für eine Anpassung von Temperaturunterschieden zwischen Kopfteil und Fußteil des abgetrennten Abschnitts kleingehalten oder gar verzichtet werden. Dies ermöglicht es, einen Energiebedarf zu senken. Eine Energieeffizienz kann demnach auf einfache Weise gesteigert werden.

Eine vorteilhafte Ausführungsvariante sieht vor, dass eine konstante Endwalztemperatur erreicht wird, in dem eine Geschwindigkeit des in die weitere Walzgerüstgruppe eintretenden Teils des genannten abgetrennten Abschnitts mittels der weiteren Walzgerüstgruppe verringert wird. Dadurch kann eine einfache und energiesparende Steuerung der Endwalztemperatur bereitgestellt werden. Ein Temperaturunterschied zwischen einem bereits stärker abgekühlten Kopfteil und einem weniger abgekühlten Fußteil des abgetrennten Abschnitts kann dadurch ausgeglichen werden.

Vorzugsweise ist ein Betriebszustand zweiter Art vorgesehen. In dem Betriebszustand zweiter Art wird der mittels Gießen erzeugte Endlosstrang nach einem Durchlaufen der ersten Walzgerüstgruppe ununterbrochen der weiteren Walzgerüstgruppe zugeführt. Auf diese Weise kann für einen Betrieb der Gießwalzanlage im Falle von dünnen herzustellenden Walzprodukten oder Walzprodukten mit geringer Festigkeit weiterhin der Endlosbetrieb gewählt werden. Sobald jedoch ein Anstieg einer herzustellenden Enddicke eines Walzprodukts zu einem suboptimalen Energieverbrauch oder Problemen beim Aufhaspeln des Walzprodukts führt, kann für den Betrieb der Gießwalzanlage der Betriebszustand erster Art gewählt werden. Dadurch können flexibei Vorteile eines kontinuierlichen Gieß-Walz-Betriebs mit Vorteilen eines diskontinuierlichen Gieß-Walz-Betriebs bedarfsgerecht kombiniert werden. Überdies kann auf diese Weise eine ausreichend hohe kinetische Energie eines austretenden fertigen Walzprodukts zum Zwecke eines Aufhaspelns bereitgestellt werden.

Bevorzugterweise wird in dem Betriebszustand erster Art von dem abgetrennten Abschnitt des Endlosstrangs und/oder in dem Betriebszustand zweiter Art von dem ununterbrochenen Endlosstrang auf dem Weg zwischen der ersten Walzgerüstgruppe und der weiteren Walzgerüstgruppe eine Temperaturhaltevorrichtung durchlaufen. Im vorliegenden Zusammenhang soll unter der Temperaturhaltevorrichtung eine Vorrichtung verstanden werden, welche einem Abkühlen durch Strahlungswärme oder Konvektion entgegenwirkt. Beispielsweise kann die Temperaturhaltevorrichtung als ein gedämmter Tunnel ausgeführt sein, an dessen Innenseite vorzugsweise thermische Strahlung reflektiert und/oder thermische Strahlung absorbiert und daraufhin wieder abgestrahlt wird. Auf diese Weise ist eine lange Förderstrecke zwischen der ersten Walzgerüstgruppe und der weiteren Walzgerüstgruppe realisierbar. In einer bevorzugten Ausgestaltungsvariante weist die Förderstrecke eine Länge von mindestens 40 m, vorzugsweise mindestens 80 m und besonders bevorzugt mindestens 120 m auf. Temperaturverluste während eines Transports entlang einer solch ausgedehnten Förderstrecke können mithilfe der Temperaturhaltevorrichtung kleingehalten werden. Überdies kann eine Abschnittslänge des von dem Endlosstrang abgetrennten Abschnitts in Abhängigkeit einer Haspelkapazität gewählt werden.

In einer weiteren vorteilhaften Weiterbildung wird vorgesehen, dass in dem Betriebszustand erster Art der von dem Endlosstrang abgetrennte Abschnitt und/oder in dem Betriebszustand zweiter Art der ununterbrochene Endlosstrang zwischen der ersten Walzgerüstgruppe und der weiteren Walzgerüstgruppe erwärmt wird. Temperaturverluste können auf diese Weise in beiden Betriebszuständen zuverlässig ausgeglichen werden. Ferner können dadurch besondere Qualitätsanforderungen erfüllt werden. Im Falle einer linearen Beschleunigung des abgetrennten Abschnitts wird eine thermische Leistung zum Zwecke eines Erwärmens gleichfalls linear erhöht.

In einer vorteilhaften Ausführungsvariante wird in dem Betriebszustand erster Art der von dem Endlosstrang abgetrennte Abschnitt und/oder in dem Betriebszustand zweiter Art der ununterbrochene Endlosstrang zwischen der ersten Walzgerüstgruppe und der weiteren Walzgerüstgruppe induktiv, elektrisch und/oder mittels Gas-Befeuerung erwärmt. Dies ermöglicht es, eine Temperatur eines herzustellenden Walzprodukts einfach und zuverlässig zu steuern oder zu regeln. Bevorzugterweise wird bei der genannten Gas-Befeuerung Wasserstoff als Brennstoff verwendet.

Mittels der erfindungsgemäßen Gießwalzanlage kann das erfindungsgemäße Verfahren durchgeführt werden.

Die erfindungsgemäße Gießwalzanlage weist eine Stranggussvorrichtung zum Gießen eines Endlosstrangs auf. Des Weiteren weist die Gießwalzanlage eine erste Walzgerüstgruppe sowie eine Trennvorrichtung auf, welche stromabwärts der ersten Walzgerüstgruppe angeordnet ist. Vorteilhafterweise ist die Trennvorrichtung als eine Pendelschere ausgeführt. Mittels der Trennvorrichtung ist ein Abschnitt von dem Endlosstrang abtrennbar. Ferner ist eine weitere Walzgerüstgruppe vorgesehen, welche stromabwärts der ersten Walzgerüstgruppe sowie der genannten Trennvorrichtung angeordnet ist. Überdies ist eine Förderstrecke vorgesehen, welche die erste Walzgerüstgruppe mit der weiteren Walzgerüstgruppe verbindet. Entlang der Förderstrecke ist zudem eine Beschleunigungsvorrichtung vorgesehen, mittels welcher eine Geschwindigkeit des von dem Endlosstrang abgetrennten Abschnitts vor einem Erreichen der weiteren Walzgerüstgruppe veränderbar ist. Bevorzugterweise handelt es sich bei der erfindungsgemäßen Gießwalzanlage um eine einsträngige Gießwalzanlage, welche besonders bevorzugt eine Warmwalzstraße aufweist.

Zweckmäßigerweise ist die erste Walzgerüstgruppe als eine Vorwalzgerüstgruppe ausgeführt. Die weitere Walzgerüstgruppe ist bevorzugt als eine Fertigwalzgerüstgruppe ausgeführt. Nachfolgend zu der weiteren Walzgerüstgruppe ist üblicherweise eine Aufnahmevorrichtung für ein fertiges Walzprodukt vorgesehen. Im Falle, dass der abgetrennte Abschnitt derart beschleunigt wird, dass ein ausreichender Abstand zwischen dem besagten Abschnitt und einem darauf folgenden Abschnitt erreicht wird, kann die Gießwalzanlage mit nur einer Aufnahmevorrichtung betrieben werden. Aus Sicherheitsgründen ist es jedoch üblich, zwei Aufnahmevorrichtungen vorzusehen. Bei der Aufnahmevorrichtung handelt es sich häufig um wenigstens eine Haspel, auf welche das Walzprodukt mittels Biegen aufgehaspelt wird. Um in Fehlerfällen einen Gießvorgang nicht unterbrechen zu müssen, kann ferner entlang der Förderstrecke eine Ausfördereinrichtung, welche häufig auch als Pusher-Piler bezeichnet wird, mit einer zugehörigen Trennvorrichtung vorgesehen sein. Des Weiteren kann die Gießwalzanlage eine Reinigungsvorrichtung zum Zwecke einer Entfernung von Zunder aufweisen, welche vorzugswiese entlang der Förderstrecke angeordnet ist.

Mit der Gießwalzanlage kann das Verfahren zum Betrieb der Gießwalzanlage effizient und zuverlässig durchgeführt werden. Wahlweise kann dadurch die Gießwalzanlage in Abhängigkeit einer herzustellenden Enddicke eines Walzprodukts in dem zuvor beschriebenen Betriebszustand erster Art oder in dem zuvor beschriebenen Betriebszustand zweiter Art betrieben werden. Ferner kann dadurch eine Gießwalzanlage bereitgestellt werden, welche bei optimiertem Energiebedarf eine große Variation an Enddicken herstellen kann. Ferner kann auf diese Weise eine Entkopplung der Geschwindigkeit des abgetrennten Abschnitts von einer durch die Stranggussvorrichtung vorgegebenen Geschwindigkeit des Endlosbands erreicht werden. Mit der Beschleunigung des genannten Abschnitts, kann auf einfache Weise mit steigender Enddicke ein Temperaturverlust verringert werden, eine Zunderbildung kleingehalten werden und von einem Zielgefüge abweichende Gefügearten verhindert werden.

Eine vorteilhafte Weiterbildung der Gießwalzanlage sieht vor, dass die Förderstrecke eine Länge von mindestens 40 m aufweist. Vorzugsweise weist die Förderstrecke eine Länge von mindestens 80 m und besonders bevorzugt von mindestens 120 m auf. Eine Länge der vom Endlosband abgetrennten Abschnitte kann an eine Haspelkapazität auf einfache Weise angepasst werden. Zudem kann es dadurch ermöglicht werden, bei zunehmender Enddicke eines herzustellenden Walzprodukts weiterhin eine erforderliche kinetische Energie zum Zwecke eines zuverlässigen Anwickelns des fertigen Walzprodukts auf eine Haspel bereitzustellen.

Zweckmäßigerweise sind die erste Walzgerüstgruppe und weitere Walzgerüstgruppe als unmittelbar aufeinanderfolgende Walzgerüstgruppen angeordnet. Darunter, dass die genannten Walzgerüstgruppen unmittelbar aufeinanderfolgend angeordnet sind, soll im vorliegenden Zusammenhang verstanden werden, dass keine weitere Walzgerüstgruppe zwischen den genannten Walzgerüstgruppen vorgesehen ist. Andersartige Bestandteile der Gießwalzanlage, wie beispielsweise eine Trennvorrichtung, eine Ausfördereinrichtung, eine Heizvorrichtung oder dergleichen können dahingegen zwischen den unmittelbar aufeinanderfolgend angeordneten Walzgerüstgruppen vorgesehen sein. Dies ermöglicht es, eine Energieeffizienz und eine Wirtschaftlichkeit der Anlage weiter zu steigern. Temperaturverluste können kleingehalten werden.

Vorzugsweise ist entlang zumindest eines Abschnitts der Förderstrecke eine Temperaturhaltevorrichtung zum Zwecke einer thermischen Abschirmung des Endlosstrangs oder des vom Endlosstrang abgetrennten Abschnitts vorgesehen. Bei der genannten Temperaturhaltevorrichtung handelt es sich insbesondere um die bereits zuvor im Zusammenhang mit dem Verfahren erläuterte Temperaturhaltevorrichtung.

Zweckmäßigerweise ist entlang zumindest eines weiteren Abschnitts der Förderstrecke eine Heizvorrichtung angeordnet, mittels welcher eine Temperatur des Endlosstrangs oder des abgetrennten Abschnitts des Endlosstrangs steuerbar oder regelbar ist. Dadurch kann auf einfache Weise in dem Betriebszustand erster Art der von dem Endlosstrang abgetrennte Abschnitt und/oder in dem Betriebszustand zweiter Art der ununterbrochene Endlosstrang zwischen der ersten Walzgerüstgruppe und der weiteren Walzgerüstgruppe erwärmt werden. Die genannte Heizvorrichtung ist vorteilhafterweise dazu vorgesehen, den Endlosstrang oder den vom Endlosstrang abgetrennten Abschnitt induktiv, mittels Gas-Befeuerung und/oder mittels thermischer Strahlung zu erwärmen. Dadurch kann eine Temperatur des herzustellenden Walzprodukts energieeffizient und zuverlässig gesteuert oder geregelt werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, welche im Zusammenhang mit den Figuren näher erläutert wird. Bei den Figuren handelt es sich um schematische, nicht maßstabsgetreue Zeichnungen. Es zeigen:
- FIG 1: ein Ausführungsbeispiel einer erfindungsgemäßen Gießwalzanlage;
- FIG 2: eine Illustration eines ersten Beispiels eines Verfahrens zum Betrieb der erfindungsgemäßen Gießwalzanlage anhand eines schematischen Ablaufdiagramms;
- FIG 3: eine Illustration eines zweiten Beispiels eines Verfahrens zum Betrieb der erfindungsgemäßen Gießwalzanlage anhand eines schematischen Ablaufdiagramms.

Soweit zweckdienlich, werden in den Figuren dieselben Bezugszeichen für dieselben oder einander entsprechende Elemente der Erfindung verwendet.

### Beschreibung der Ausführungsformen

Figur 1 zeigt ein Ausführungsbeispiel einer Gießwalzanlage 10 in einer schematischen Darstellung.

Das Ausführungsbeispiel der Gießwalzanlage 10 weist eine Stranggussvorrichtung 28 auf. Mittels der Stranggussvorrichtung 28 wird vorliegend ein Endlosstrang 12 gegossen. Des Weiteren weist die Gießwalzanlage 10 eine erste Walzgerüstgruppe 14 auf. Diese ist beispielhaft als eine Vorwalzgerüstgruppe ausgeführt. Der von der Stranggussvorrichtung 28 erzeugte Endlosstrang 12 wird in der ersten Walzgerüstgruppe 14 erstmalig gewalzt. Stromabwärts 30 der ersten Walzgerüstgruppe 14 ist eine Trennvorrichtung 18 angeordnet. mittels welcher ein Abschnitt 16 von dem Endlosstrang 12 abgetrennt werden kann. Diese Trennvorrichtung 18 ist beispielhaft als eine Pendelschere ausgeführt. Ferner ist eine weitere Walzgerüstgruppe 20 vorgesehen, welche stromabwärts 30 der ersten Walzgerüstgruppe 14 sowie der Trennvorrichtung 18 angeordnet ist. Beispielhaft ist die weitere Walzgerüstgruppe 20 als eine Fertigwalzgerüstgruppe ausgeführt.

Des Weiteren ist zwischen der ersten Walzgerüstgruppe 14 und der weiteren Walzgerüstgruppe 20 eine Förderstrecke 32 vorgesehen. Diese verbindet die erste Walzgerüstgruppe 14 mit der weiteren Walzgerüstgruppe 20. Entlang dieser Förderstrecke 32 ist stromabwärts 30 der Trennvorrichtung 18 beispielhaft eine Ausfördereinrichtung 38 angeordnet, welcher eine Trommelschere aufweist. Ferner ist beispielhaft eine Temperaturhaltevorrichtung 26, eine Beschleunigungsvorrichtung 36, eine Reinigungsvorrichtung 22 sowie eine Heizvorrichtung 24 entlang dieser Förderstrecke 32 angeordnet. Eine Reihenfolge sowie eine Position der genannten Bauteile oder weiterer für den Betrieb der Gießwalzanlage 10 gegebenenfalls erforderlicher Bauteile können nach Bedarf umgeordnet werden. Beispielhaft sind die erste Walzgerüstgruppe 14 und die weitere Walzgerüstgruppe 20 mittels der Förderstrecke 32 unmittelbar miteinander verbunden. Im vorliegenden Zusammenhang bedeutet dies, dass keine weitere Walzgerüstgruppe zwischen den besagten beiden Walzgerüstgruppen 14, 20 vorgesehen ist. Stromabwärts 30 der weiteren Walzgerüstgruppe 20 sind beispielhaft eine nicht näher dargestellte Kühlstrecke sowie zwei Aufnahmevorrichtungen 34 vorgesehen. Die Kühlstrecke kann beispielhaft als eine Bandkühlvorrichtung, als eine Laminarkühlvorrichtung, als eine Druck-Kühlvorrichtung oder eine Kombination daraus ausgeführt sein. Jede der Aufnahmevorrichtungen 34 ist beispielsweise als eine Haspel ausgeführt. Auf jede der Haspeln wird ein fertiges Walzprodukt mittels Biegen aufgerollt, bis eine vorgegebene maximale Kapazität, wie ein vorgegebenes Gewicht oder ein vorgegebener Durchmesser, erreicht ist. Zwischen der weiteren Walzgerüstgruppe 20 und den zwei Aufnahmevorrichtungen 34 ist beispielhaft eine weitere Trennvorrichtung 18 vorgesehen. Diese kann beispielhaft als Pendelschere, Trommelschere oder Kurbelschere ausgeführt sein, welche ferner als Hochgeschwindigkeitsschere oder als Start/Stopp-Schere ausgeführt sein können. Diese ermöglicht es, einen Endlosstrang 12 oder ein davon abgetrennter Abschnitt 16 im Falle eines Erreichens einer maximalen Kapazität einer der beiden Aufnahmevorrichtungen 34 oder in einem Fehlerfall abzutrennen.

Die Förderstrecke 32 weist vorliegend beispielhaft eine Länge von mindestens 100 m auf. Dies ermöglicht es, dass ein von dem Endlosstrang 12 abgetrennter Abschnitt 16 mittels der besagten Beschleunigungsvorrichtung 36 zum Zwecke eines Aufhaspelns mit einer ausreichend hohen kinetischen Energie die weitere Walzgerüstgruppe 20 verlassen kann sowie dass eine Länge des Abschnitts auf eine maximale Kapazität der Aufnahmevorrichtung 34 abgestimmt werden kann. Auf einen Betrieb der genannten weiteren Trennvorrichtung 18 kann daher in der Regel verzichtet werden.

Überdies können Temperaturverluste während eines Transports des genannten Abschnitts 16 entlang der Förderstrecke 32 mithilfe der vorgenannten Temperaturhaltevorrichtung 26 kleingehalten werden. Die Temperaturhaltevorrichtung 26 ist beispielhaft als ein nicht näher dargestellter gedämmter Tunnel ausgeführt, dessen Innenseite thermische Strahlung reflektiert und/oder thermische Strahlung absorbiert sowie daraufhin wider abstrahlt. Auf diese Weise können Wärmeverluste während eines Transports des Abschnitts 16 entlang der Förderstrecke 32 kleingehalten werden.

Figur 2 illustriert ein erstes Beispiel eines Verfahrens 100a zum Betrieb einer Gießwalzanlage 10. Bei der Gießwalzanlage 10 handelt es sich insbesondere um die im Zusammenhang mit Figur 1 beschriebene Gießwalzanlage 10.

Das erste Beispiel des Verfahrens 100a sieht vor, dass mittels Gießen ein Endlosstrang 12 erzeugt wird 102. Vorliegend wird dieser beispielhaft mit der Stranggussvorrichtung 28 erzeugt 102. Daraufhin wird der Endlosstrang 12 der ersten Walzgerüstgruppe 14 der Gießwalzanlage 10 zugeführt 104.

In einem Betriebszustand erster Art 118 wird ein Abschnitt 16 von dem genannten Endlosstrang 12 nach einem Durchlaufen der ersten Walzgerüstgruppe 14 abgetrennt 106. Dadurch kann eine Entkopplung einer Durchlaufgeschwindigkeit des abgetrennten Abschnitts 16 von einer durch einen Materialfluss der Stranggussvorrichtung 28 vorgegebenen Geschwindigkeit des Endlosstrangs 12 erreicht werden. Eine solche Entkopplung ist besonders vorteilhaft, um auch bei einer hohen Festigkeit und/oder Enddicke des Walzprodukts eine hohe kinetische Energie des Walzprodukts im Falle eines Austritts des Walzprodukts aus der weiteren Walzgerüstgruppe 20 zu erreichen. Diese kinetische Energie ist erforderlich, um betriebssicher ein fertiges Walzprodukt mittels Biegen auf die Aufnahmevorrichtung 34 zu verbringen. Zu diesem Zweck wird im vorliegend beschriebenen Beispiel des Verfahrens 100a in dem Betriebszustand erster Art 118 der genannte Abschnitt 16 von dem Endlosstrang 12 abgetrennt 106, bevor der Endlosstrang 12 die weitere Walzgerüstgruppe 20 erreicht. Besonders vorteilhaft wird der genannte Abschnitt 16 von dem Endlosstrang 12 abgetrennt 106, bevor der Endlosstrang 12 eine der weiteren Walzgerüstgruppe 20 vorgelagerte Reinigungsvorrichtung 22 erreicht. Dies ermöglicht es, den von dem Endlosstrang 12 abgetrennten Abschnitt 16 mit erhöhter Geschwindigkeit durch die Reinigungsvorrichtung 22 zu fördern und dadurch einen reinigungsbedingten Temperaturverlust möglichst kleinzuhalten. Ferner kann so der von dem Endlosstrang 12 abgetrennte Abschnitt 16 zwischen der ersten Walzgerüstgruppe 14 und der weiteren Walzgerüstgruppe 20 auf einfache und zuverlässige Weise auf eine vorgebbare Geschwindigkeit beschleunigt werden 110.

Für dünne Walzprodukte und/oder Walzprodukte mit geringer Festigkeit besteht die Möglichkeit, die Gießwalzanlage 10 in einem Betriebszustand zweiter Art 120 zu betrieben. In diesem Falle kann bereits auf Basis der durch den Materialfluss der Stranggussvorrichtung 28 vorgegebenen Geschwindigkeit des Endlosstrangs 12 eine zum Zwecke eines Aufhaspelns erforderliche kinetische Energie bereitgestellt werden. Im Unterschied zu dem Betriebszustand erster Art 118 wird daher in dem Betriebszustand zweiter Art 120 der Endlosstrang 12 ununterbrochen der weiteren Walzgerüstgruppe 20 zugeführt 108.

Um die Beschleunigung 110 des von dem Endlosband 12 abgetrennten Abschnitts 16 zu realisieren, ist eine Förderstrecke 32, welche die erste Walzgerüstgruppe 14 und die weitere Walzgerüstgruppe 20 verbindet, bevorzugterweise größer als 100 m. Um Temperaturverluste während eines Transports entlang dieser ausgedehnten Förderstrecke 32 kleinzuhalten, sieht das vorliegend beschriebene erste Beispiel des Verfahrens 100a vor, dass der von dem Endlosstrang 12 abgetrennte Abschnitt 16 und/oder der ununterbrochene Endlosstrang 12 die entlang der Förderstrecke 32 angeordnete Temperaturhaltevorrichtung 26 durchläuft 122. Darüber hinaus ist beispielhaft vorgesehen, dass der genannte Abschnitt 16 und/oder der genannte ununterbrochene Endlosstrang 12 mittels einer induktiven und/oder elektrischen Heizvorrichtung 24 entlang wenigstens eines Abschnitts der Förderstrecke 32 erwärmt wird 124. Des Weiteren kann die Heizvorrichtung 24 alternativ oder zusätzlich als Gas-Befeuerungsvorrichtung ausgeführt sein, bei welcher brennbares Gas, insbesondere Wasserstoff, zum Zwecke eines Erwärmens 124 des genannten Abschnitts 16 und/oder des genannten ununterbrochenen Endlosstrangs 12 verbrannt wird. Dadurch kann einem Temperaturverlust, einer ungewünschten Zunderbildung sowie ungewünschten Gefügeveränderungen entgegengewirkt werden.

Ferner ist in dem ersten Beispiel des Verfahrens 100a vorgesehen, dass nach Eintritt des von dem Endlosstrang 12 abgetrennten Abschnitts 16 in die weitere Walzgerüstgruppe 20 eine konstante Geschwindigkeit des in diese Walzgerüstgruppe 20 eintretenden Teils des genannten Abschnitts 16 beibehalten wird 112. Dabei ist vorgesehen, dass eine konstante Endwalztemperatur erreicht wird, indem eine Temperatur des in die weitere Walzgerüstgruppe 20 eintretenden Teils des genannten abgetrennten Abschnitts 16 mittels der Heizvorrichtung 24 gesteuert oder geregelt wird 114. In dem Betriebszustand zweiter Art 120 ist aufgrund des ununterbrochenen Endlosbands 12 und der damit vorgegebenen konstanten Geschwindigkeit des in die weitere Walzgerüstgruppe 20 eintretenden Teils des Endlosbands 12 vorgesehen, dass eine konstante Endwalztemperatur erreicht wird, indem eine Temperatur des in diese Walzgerüstgruppe 20 eintretenden Teils des Endlosbands 12 mittels der Heizvorrichtung 24 gesteuert oder geregelt wird 114.

Figur 3 illustriert ein zweites Beispiel eines Verfahrens 100b zum Betrieb einer Gießwalzanlage 10. Bei der Gießwalzanlage 10 handelt es sich insbesondere um die im Zusammenhang mit Figur 1 beschriebene Gießwalzanlage 10.

Im Unterschied zu dem im Zusammenhang mit Figur 2 beschriebenen ersten Beispiel des Verfahrens 100a ist in dem zweiten Beispiel des Verfahrens 100b vorgesehen, dass nach Eintritt des von dem Endlosstrang 12 abgetrennten Abschnitts 16 in die weitere Walzgerüstgruppe 20 eine Geschwindigkeit des in die besagte Walzgerüstgruppe 20 eintretenden Teils des genannten abgetrennten Abschnitts 16 mittels der weiteren Walzgerüstgruppe 20 verändert wird 116. Auf diese Weise kann sowohl eine Endwalztemperatur als auch eine Austrittsgeschwindigkeit aufwandsgünstig gesteuert werden. Bevorzugterweise wird in diesem Zusammenhang eine konstante Endwalztemperatur erreicht, indem die Geschwindigkeit des in die weitere Walzgerüstgruppe 20 eintretenden Teils des genannten abgetrennten Abschnitts 16 mittels der weiteren Walzgerüstgruppe 20 verringert wird 116. Auf diese Weise kann ein Temperaturunterschied zwischen einem Kopfbereich und einem demgegenüber weniger abgekühlten Fußbereich auf einfache Weise ausgeglichen werden. In einer besonderen Ausführungsvariante des vorliegend beschriebenen zweiten Beispiels des Verfahrens 100b kann daher auf das im Zusammenhang mit Figur 1 beschriebene Erwärmen 124 mittels der Heizvorrichtung 24 ganz oder teilweise verzichtet werden. Dadurch kann ein Energiebedarf optimiert und eine Energieeffizienz während eines Betriebs der Gießwalzanlage 10 gesteigert werden.

Bei Bedarf kann dennoch der in die weitere Walzgerüstgruppe 20 eintretende Teil des von dem Endlosstrang 12 abgetrennten Abschnitts 16 mittels der Heizvorrichtung 24 nach einem Durchlaufen 122 der Temperaturhaltevorrichtung 26 erwärmt werden 124. Energieverluste aufgrund eines Transports entlang der ausgedehnten Förderstrecke 32 können auf einfache Weise ausgeglichen werden. Einer Gefügeveränderung oder einer Verzunderung einer Oberfläche kann dadurch entgegengewirkt werden.

Mithilfe der zuvor beschriebenen Beispiele der Verfahren 100a, 100b kann das beschriebene Ausführungsbeispiel der Gießwalzanlage 10 vorteilhaft Walzprodukte mit einer Enddicke von 0,8 mm bis 32 mm, einer Zielbreite von 600 mm bis 3000 mm ausgehend von einer von der Stranggussvorrichtung 28 bereitgestellten Dicke des Endlosbands 12 von 70 mm bis 250 mm herstellen. Dadurch kann ein maximales Gewicht einer der Aufnahmevorrichtungen 34 von 60 t oder ein maximales spezifisches Gewicht der Aufnahmevorrichtung 34 von 25 kg/mm erreicht werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Gießwalzanlage
- 12: Endlosstrang
- 14: erste Walzgerüstgruppe
- 16: Abschnitt
- 18: Trennvorrichtung/Pendelschere
- 20: weitere Walzgerüstgruppe
- 22: Reinigungsvorrichtung
- 24: Heizvorrichtung
- 26: Temperaturhaltevorrichtung
- 28: Stranggussvorrichtung
- 30: stromabwärts
- 32: Förderstrecke
- 34: Aufnahmevorrichtung
- 36: Beschleunigungsvorrichtung
- 38: Ausfördereinrichtung

- 100a, 100b: Verfahren
- 102: Endlosstrang erzeugen
- 104: erster Walzgerüstgruppe zuführen
- 106: abtrennen
- 108: weiterer Walzgerüstgruppe zuführen
- 110: beschleunigen
- 112: Geschwindigkeit beibehalten
- 114: Temperatur steuern oder regeln
- 116: Geschwindigkeit verändern/verringern
- 118: Betriebszustand erster Art
- 120: Betriebszustand zweiter Art
- 122: Temperaturhaltevorrichtung durchlaufen
- 124: erwärmen

## Patentansprüche

1. Verfahren (100a, 100b) zum Betrieb einer Gießwalzanlage (10),
bei welchem
- mittels Gießen ein Endlosstrang (12) erzeugt wird (102);
- der Endlosstrang (12) einer ersten Walzgerüstgruppe (14) zugeführt wird (104);
- in einem Betriebszustand erster Art (118) ein Abschnitt (16) von dem genannten Endlosstrang (12) nach einem Durchlaufen der ersten Walzgerüstgruppe (14), vorzugsweise mittels einer Pendelschere (18), abgetrennt wird (106);
- der von dem Endlosstrang (12) abgetrennte Abschnitt (16) einer weiteren Walzgerüstgruppe (20) zur Bearbeitung zugeführt wird (108);
- der von dem Endlosstrang (12) abgetrennte Abschnitt (16) zwischen der ersten Walzgerüstgruppe (14) und der weiteren Walzgerüstgruppe (20) beschleunigt wird (110).

2. Verfahren (100a, 100b) nach Anspruch 1,
bei welchem der von dem Endlosstrang (12) abgetrennte Abschnitt (16) beschleunigt wird (110), bevor dieser die weitere Walzgerüstgruppe (20) erreicht, vorzugsweise bevor dieser eine der weiteren Walzgerüstgruppe (20) vorgelagerte Reinigungsvorrichtung (22) erreicht.

3. Verfahren (100a, 100b) nach Anspruch 1 oder 2,
bei welchem der genannte Abschnitt (16) von dem Endlosstrang (12) abgetrennt wird (106), bevor der Endlosstrang (12) die weitere Walzgerüstgruppe (20) erreicht oder vorzugsweise bevor der Endlosstrang (12) eine der weiteren Walzgerüstgruppe (20) vorgelagerte Reinigungsvorrichtung (22) erreicht.

4. Verfahren (100a) nach einem der vorhergehenden Ansprüche,
bei welchem nach Eintritt des von dem Endlosstrang (12) abgetrennten Abschnitts (16) in die weitere Walzgerüstgruppe (20) eine konstante Geschwindigkeit des in diese Walzgerüstgruppe (20) eintretenden Teils des genannten Abschnitts (16) beibehalten wird (112).

5. Verfahren (100a) nach Anspruch 4,
bei welchem eine konstante Endwalztemperatur erreicht wird, indem eine Temperatur des in die weitere Walzgerüstgruppe (20) eintretenden Teils des genannten abgetrennten Abschnitts (16) mittels einer Heizvorrichtung (24) gesteuert oder geregelt wird (114).

6. Verfahren (100b) nach einem der Ansprüche 1 bis 3,
bei welchem nach Eintritt des von dem Endlosstrang (12) abgetrennten Abschnitts (16) in die weitere Walzgerüstgruppe (20) eine Geschwindigkeit des in die besagte Walzgerüstgruppe (20) eintretenden Teils des genannten abgetrennten Abschnitts (16) des Endlosstrangs (12) mittels der weiteren Walzgerüstgruppe (20) verändert wird (116).

7. Verfahren (100b) nach Anspruch 6,
bei welchem eine konstante Endwalztemperatur erreicht wird, indem eine Geschwindigkeit des in die weitere Walzgerüstgruppe (20) eintretenden Teils des genannten abgetrennten Abschnitts (16) mittels der weiteren Walzgerüstgruppe (20) verringert wird (116).

8. Verfahren (100a, 100b) nach einem der vorhergehenden Ansprüche,
bei welchem in einem Betriebszustand zweiter Art (120) der mittels Gießen erzeugte Endlosstrang (12) nach einem Durchlaufen der ersten Walzgerüstgruppe (14) ununterbrochen der weiteren Walzgerüstgruppe (20) zugeführt wird (108).

9. Verfahren (100a, 100b) nach einem der vorhergehenden Ansprüche,
bei welchem in dem Betriebszustand erster Art (118) von dem abgetrennten Abschnitt (16) des Endlosstrangs (12) und/oder in dem Betriebszustand zweiter Art (120) von dem ununterbrochenen Endlosstrang (12) zwischen der ersten Walzgerüstgruppe (14) und der weiteren Walzgerüstgruppe (20) eine Temperaturhaltevorrichtung (26) durchlaufen wird (122).

10. Verfahren (100a, 100b) einem der vorhergehenden Ansprüche,
bei welchem in dem Betriebszustand erster Art (118) der von dem Endlosstrang (12) abgetrennte Abschnitt (16) und/oder in dem Betriebszustand zweiter Art (120) der ununterbrochene Endlosstrang (12) zwischen der ersten Walzgerüstgruppe (14) und der weiteren Walzgerüstgruppe (20) erwärmt wird (124).

11. Verfahren (100a, 100b) nach Anspruch 10,
bei welchem in dem Betriebszustand erster Art (118) der von dem Endlosstrang (12) abgetrennte Abschnitt (16) und/oder in dem Betriebszustand zweiter Art (120) der ununterbrochene Endlosstrang (12) zwischen der ersten Walzgerüstgruppe (14) und der weiteren Walzgerüstgruppe (20) induktiv, elektrisch und/oder mittels Gas-Befeuerung erwärmt wird (124).

12. Gießwalzanlage (10) zur Durchführung des Verfahrens (100a, 100b) nach einem der vorhergehenden Ansprüche aufweisend:
- eine Stranggussvorrichtung (28) zum Gießen eines Endlosstrangs (12);
- eine erste Walzgerüstgruppe (14);
- eine Trennvorrichtung (18), welche stromabwärts (30) der ersten Walzgerüstgruppe (14) angeordnet ist und mittels welcher ein Abschnitt (16) von dem Endlosstrang (12) abtrennbar ist;
- eine weitere Walzgerüstgruppe (20), welche stromabwärts (30) der ersten Walzgerüstgruppe (14) sowie der Trennvorrichtung (18) angeordnet ist;
- eine Förderstrecke (32), welche die erste Walzgerüstgruppe (14) mit der weiteren Walzgerüstgruppe (20) verbindet;
- entlang der Förderstrecke (32) eine Beschleunigungsvorrichtung (36) vorgesehen ist, mittels welcher eine Geschwindigkeit des von dem Endlosstrang (12) abgetrennten Abschnitts (16) vor einem Erreichen der weiteren Walzgerüstgruppe (20) veränderbar ist.

13. Gießwalzanlage (10) nach Anspruch 12,
**dadurch gekennzeichnet, dass**
die Förderstrecke (32) eine Länge von mindestens 40 m, vorzugsweise mindestens 80 m und besonders bevorzugt mindestens 120 m aufweist.

14. Gießwalzanlage (10) nach Anspruch 12 oder 13,
**dadurch gekennzeichnet, dass**
die erste Walzgerüstgruppe (14) und die weitere Walzgerüstgruppe (20) als unmittelbar aufeinanderfolgende Walzgerüstgruppen angeordnet sind.

15. Gießwalzanlage (10) nach einem der Ansprüche 12 bis 14,
**dadurch gekennzeichnet, dass**
- entlang zumindest eines Abschnitts (16) der Förderstrecke (32) eine Temperaturhaltevorrichtung (26) zum Zwecke einer thermischen Abschirmvorrichtung des Endlosstrangs (12) oder des vom Endlosstrang (12) abgetrennten Abschnitts (16) vorgesehen ist;
- entlang zumindest eines weiteren Abschnitts (16) der Förderstrecke (32) eine Heizvorrichtung (24) vorgesehen ist, mittels welcher eine Temperatur des Endlosstrangs (12) oder des abgetrennten Abschnitts (16) des Endlosstrangs (12) steuerbar ist.
